# EUROPÄISCHE PATENTSCHRIFT

(11) **EP 3 790 682 B1**
(45) Veröffentlichungstag und Bekanntmachung des Hinweises auf die Patenterteilung: **20.09.2023**
(21) Anmeldenummer: 19722793.7
(22) Anmeldetag: 02.05.2019
(51) Int. Cl.: B21D 37/18, F16C 33/66, F16C 33/10, C10M 107/00, C10M 107/38, C10M 103/02, C10M 103/04, C10M 107/46, F28F 19/02, F28G 1/08, F28G 1/14, F28D 7/10, C10M 169/04

(54) **VERWENDUNG EINES SCHMIERSTOFFS UND WÄRMETAUSCHER**
USE OF A LUBRICANT, AND HEAT EXCHANGER
UTILISATION D'UN LUBRIFIANT ET ÉCHANGEUR DE CHALEUR

(30) Priorität: 09.05.2018 EP 18020196
(43) Veröffentlichungstag der Anmeldung: 17.03.2021
(73) Patentinhaber: Linde GmbH, 82049 Pullach (DE); RAG Austria AG, 1015 Wien (AT)
(72) Erfinder: KLEIN, Ekkehardt, 3434 Katzelsdorf (AT); NAGL, Christoph, 2534 Alland (AT); POLLAK, Andreas, 7212 Forchtenstein (AT); MUCHITSCH, Werner, 7533 Ullersdorf (AT); KURRAS, Mathias, 2201 Gerasdorf (AT); HERNEGGER, Michael, 2534 Alland (AT); KAROSCHITZ, Thomas, 1220 Wien (AT); HAUSER, Leopold, 3100 St. Pölten (AT); ADLER, Robert, 2201 Gerasdorf (AT)
(74) Vertreter: Fischer, Werner
(86) Internationale Anmeldenummer: PCT/EP2019/025133
(87) Internationale Veröffentlichungsnummer: WO 2019/214848

(56) Entgegenhaltungen:
- EP-A1- 1 894 987
- WO-A2-2008/002423
- CN-A- 101 501 437
- DE-A1- 19 530 504
- DE-A1-102015 010 455
- GB-A- 2 489 571
- JP-A- 2007 262 368
- US-A1- 2011 152 140

## Beschreibung

Die Erfindung betrifft eine Verwendung eines Schmierstoffs zur Reibungsreduktion für eine Reinigungsvorrichtung eines Wärmetauschers und einen Wärmetauscher. Die Erfindung liegt somit insbesondere auf dem Gebiet der Wärmetauscher. Wärmetauscher zum Wärmen oder zum Abkühlen eines Arbeitsmediums sind aus dem Stand der Technik vielfältig bekannt. Ohne Beschränkung der Allgemeinheit soll im Folgenden das Arbeitsmedium Erdgas näher betrachtet werden. Erdgas aus Bodenspeichern weist häufig einen besonders hohen Prozentsatz an unerwünschten Begleitstoffen und besonders hohe Wasseranteile auf. Es ist wünschenswert, die Begleitstoffe sowie den Wasseranteil aus dem Erdgas zu entfernen, bevor es für weitere Zwecke eingesetzt wird. Eine Möglichkeit hierzu stellt die Kühlung des Erdgases in einem oder mehreren Schritten auf geeignete tiefe Temperaturen dar. Insbesondere kann hierbei eine Verflüssigung des Erdgases zweckmäßig sein.

Bei der Abkühlung von Erdgas kommt es durch die genannten Begleitstoffe im Wärmetauscher zumeist zu Ablagerungen auf den Wärmeübertragungsflächen, wobei der zeitliche Verlauf solcher Ablagerungen von den Betriebsbedingungen und der jeweiligen Erdgaszusammensetzung abhängt. Die Wärmeübertragungsflächen müssen daher in bestimmten Intervallen gereinigt werden. Aus den genannten Gründen ist es allerdings schwierig, allgemein gültige Reinigungsintervalle für die betreffenden Wärmetauscher anzugeben.

Kondensierende und gefrierende Begleitstoffe wie Wasser, CO₂ sowie Kohlenwasserstoffverbindungen scheiden sich an den Wärmeübertragungsflächen ab und reduzieren somit den Wärmeübergang. Auch bei Betriebstemperaturen über dem Gefrierpunkt von Wasser kann es ferner an den Wärmeübertragungsflächen zu Bildung von Methanhydrat kommen.

Zylinderrohre von Wärmetauschern können daher mit einer Reinigungsvorrichtung versehen sein, mittels welcher Ablagerungen von den Wärmeübertragungsflächen in den Zylinderrohren mechanisch beseitigt werden können. Beispielsweise offenbart die DE 10 2015 010 455 A1 eine solche Reinigungsvorrichtung.

Derartige Reinigungsvorrichtungen weisen oftmals ein hohes Maß an Reibung und Verschleiß auf, da viele herkömmliche Schmierstoffe bei den im Wärmetauscher vorherrschenden Temperaturbereichen nicht einsetzbar sind. Außerdem können Absonderungen von Schmierstoff zu einer Verunreinigung des im Wärmetauscher zu erwärmenden oder abzukühlenden Arbeitsmediums führen.

Einen Schmierstoff in ähnlicher Zusammensetzung offenbart die Schrift JP-2007 262368 A.

Es ist daher die Aufgabe der vorliegenden Erfindung, einen Schmierstoff und einen Wärmetauscher bereitzustellen, die eine zuverlässige Reduktion der Reibung einer Reinigungsvorrichtung eines Wärmetauschers ermöglichen.

Diese Aufgabe wird durch eine Verwendung eines Schmierstoffs und einen Wärmetauscher mit den Merkmalen der jeweiligen unabhängigen Ansprüche gelöst. Bevorzugte Ausführungsformen sind Gegenstand der abhängigen Ansprüche und der nachfolgenden Beschreibung.

In einem ersten Aspekt betrifft die Erfindung die Verwendung eines Schmierstoffs, umfassend zumindest 30% Polytetrafluorethylen, zumindest 0,5% Graphit, und zumindest 0,5% Molybdändisulfid. Dabei wird der Schmierstoff zur Reibungsreduktion für eine Reinigungsvorrichtung eines zum Kühlen und/oder Verflüssigen von Gasen dienenden Wärmetauschers bei Temperaturen zwischen 0 und 273K eingesetzt.

In einem weiteren Aspekt betrifft die Erfindung einen Wärmetauscher mit einem Zylinderrohr und einer Reinigungsvorrichtung mit den Merkmalen des Anspruchs 4.

Dass die erste und/oder die zweite Kontaktfläche zumindest teilweise mit einem Schmierstoff beschichtet sind, bedeutet dabei, dass die erste und/oder die zweite Kontaktstelle zumindest stellenweise mit dem Schmierstoff beschichtet sind. Mit anderen Worten ist es nicht zwingend erforderlich, wenngleich vorteilhaft, dass die gesamte erste Kontaktfläche und/oder die gesamte zweite Kontaktfläche mit dem Schmierstoff beschichtet sind. Zudem können auch Stellen des Zylinderrohrs und/oder der Gewindespindel und/oder des Reinigungselements mit dem Schmierstoff beschichtet sein, die nicht einen Teil der ersten und/oder der zweiten Kontaktfläche bilden.

Die Erfindung bietet den Vorteil, dass eine Reduktion der Reibung zwischen dem Zylinderrohr und/oder der Gewindestange erzielt werden kann, wodurch auch ein Materialabrieb und/oder ein Verschleiß an der Reinigungsvorrichtung und/oder am Wärmetauscher vermieden werden können. Dadurch können wiederum reparaturbedingte Standzeiten bzw. Ausfallzeiten reduziert werden und/oder ein erforderlicher Wartungsaufwand reduziert werden. Somit können die Betriebskosten gesenkt werden.

Durch die verringerte Reibung kann ferner die erforderliche Antriebskraft zum Drehen der Gewindestange reduziert werden. Somit kann für einen Wärmetauscher mit einer erfindungsgemäßen Schmierstoffbeschichtung ein weniger leistungsstarkes Antriebselement bzw. ein weniger leistungsstarker Motor ausreichend sein, als dies bei herkömmlichen Wärmetauschern erforderlich ist.

Zudem bietet die Erfindung den Vorteil, dass mit dem erfindungsgemäßen Schmierstoff auch bei sehr tiefen Temperaturen, wie diese insbesondere beim Kühlen und/oder Verflüssigen von Gasen in dem Wärmetauscher vorherrschen, eine effektive Reibungsreduktion erzielt werden kann. Insbesondere ist der erfindungsgemäße Schmierstoff dazu geeignet, auch bei Temperaturen zwischen 0 K und 273 K ein zuverlässiges Schmieren der damit versehenen Flächen zu gewährleisten. Insbesondere bietet die Erfindung den Vorteil, dass der erfindungsgemäße Schmierstoff auch bei deutlich niedrigeren Temperaturen verwendbar ist, als herkömmliche Schmierstoffe, die auf Ölen und/oder Fetten basieren und daher typischerweise unterhalb einer Temperatur von ca. 223 K einen hohen Grad an Schmierwirkung einbüßen, ferner gefrieren und/oder erstarren und somit ihre Schmierwirkung nahezu gänzlich verlieren.

Vorzugsweise umfasst der Schmierstoff höchstens 99% Polytetrafluorethylen und/oder höchstens 50% Graphit und/oder höchstens 50% Molybdändisulfid oder besteht aus diesen Anteilen. Weiter bevorzugt umfasst der Schmierstoff zumindest 80% und höchstens 99% Polytetrafluorethylen und/oder zumindest 0,5 % und höchstens 2% Graphit und/oder zumindest 0,5% und höchstens 2% Molybdändisulfid oder besteht aus diesen Anteilen. Dies bietet den Vorteil, dass besonders vorteilhafte Eigenschaften des Schmierstoffs hinsichtlich des Schmiereffektes und hinsichtlich der Temperaturstandhaftigkeit erzielt werden können. Insbesondere kann ein hoher Anteil von Polytetrafluorethylen zu besonders vorteilhaften Eigenschaften bei tiefen Temperaturen führen.

Vorzugsweise weist das Zylinderrohr an der Innenwand zumindest eine Führungsnut auf, wobei die erste Kontaktfläche zumindest teilweise durch die Führungsnut gebildet wird. Dadurch kann eine präzise und kontrollierte Bewegung des Reinigungselements erzielt werden, welches entsprechend dazu ausgelegt sein kann, bei einer Drehung der Gewindespindel der Führungsnut zu folgen. Insbesondere kann das Reinigungselement eine oder mehrere Außennuten aufweisen, welche dazu ausgelegt sein können, in die zumindest eine Führungsnut des Zylinderrohrs einzugreifen.

Vorzugsweise weisen die Gewindespindel ein Außengewinde und das Reinigungselement ein Innengewinde auf, welche zumindest teilweise die zweite Kontaktfläche bilden. Dies bietet den Vorteil, dass durch ein Drehen der Gewindestange um die Längsachse, welche in axiale Richtung verläuft, zu einer Fortbewegung des Reinigungselements in axiale Richtung führt.

Vorzugsweise beträgt eine Schichtdicke des Schmierstoffs an der ersten Kontaktfläche und/oder an der zweiten Kontaktfläche zumindest 20 µm und höchstens 200 µm, besonders bevorzugt zumindest 50 µm und höchstens 100 µm, beträgt. Das Schmiermittel kann dabei in gleichmäßiger Dicke oder in ungleichmäßiger Dicke über die jeweilige Kontaktfläche oder zumindest einen Teil davon verteilt sein. Auch kann der Schmierstoff auf der ersten Kontaktfläche in einer anderen Dicke oder in gleicher Dicke als auf der zweiten Kontaktfläche angeordnet sein. An der ersten Kontaktfläche und/oder an der zweiten Kontaktfläche kann das Schmiermittel einseitig oder zweiseitig aufgebracht sein. D.h. dass an der ersten Kontaktfläche der Schmierstoff an der Innenwand des Zylinderrohrs bzw. in der zumindest einen Führungsnut oder an einer Außenfläche des Reinigungselements oder sowohl an der Innenwand des Zylinderrohrs bzw. in der zumindest einen Führungsnut als auch an einer Außenfläche des Reinigungselement angebracht sein kann. Entsprechend kann an der zweiten Kontaktfläche der Schmierstoff an der Gewindespindel oder an dem Reinigungselement oder sowohl an der Gewindespindel als auch an dem Reinigungselement angebracht sein.

Die Beschichtung kann beispielsweise durch Spritz-Sinterverfahren erfolgen. Die Beschichtung bildet dabei ein PTFE (Teflon^{®}) Compound festen Aggregatszustands in dem die Trockenschmierstoffe Graphit und MoS₂ angeordnet sind.

Vorzugsweise weist das Reinigungselement zumindest teilweise eine Kohlenstoff umfassende oder aus Kohlenstoff bestehende Oberflächenbeschichtung auf oder besteht aus einer solchen. Mit anderen Worten weist das Reinigungselement eine von dem Schierstoff abweichende Beschichtung auf, welche jedoch auch zur Reibungsreduktion dienen kann. Besonders bevorzugt weist die Oberflächenbeschichtung eine wasserstoffhaltige, amorphe Kohlenstoffschicht auf oder besteht aus einer solchen. Dies bietet den Vorteil, dass durch ein Zusammenwirken der Oberflächenbeschichtung des Reinigungselements mit dem Schmierstoff eine besonders gute Reibungsreduktion erzielt werden kann.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von bevorzugten Ausführungsbeispielen in den Zeichnungen schematisch dargestellt und wird im Folgenden unter Bezugnahme auf die Zeichnungen beschrieben.

### Kurzbeschreibung der Figuren

Figur 1 zeigt schematisch einen Längsschnitt durch eine bevorzugte Ausführungsform eines Wärmetauschers.
Figur 2 zeigt ein Zylinderrohr eines Wärmetauschers gemäß einer bevorzugten Ausführungsform.
Figur 3 zeigt ein Reinigungselement gemäß einer bevorzugten Ausführungsform.

### Ausführliche Beschreibung der Figuren

Figur 1 zeigt schematisch einen Längsschnitt durch eine Ausführungsform eines Wärmetauschers 13, wie er insbesondere zur Kühlung von Erdgas verwendet werden kann. In dieser einfachen Ausgestaltung weist der Wärmetauscher 13 ein Außenzylinderrohr 1 auf, das ein Zylinderrohr umgibt, welches als eine Kühlwendel 2 ausgebildet ist. Diese Kühlwendel 2 weist wenigstens einen, vorzugsweise spiralförmigen, Kanal 23 an ihrer Außenfläche auf, der der Führung eines Kühlmittels dient. Dieser Kanal 23 wird durch eine entsprechende Wendel 21 auf der Außenfläche der Kühlwendel 2 erzeugt. Die Innenfläche der hohlzylindrischen Kühlwendel 2 weist Führungsnuten 22 auf, die der Führung eines Reinigungselements 12 dienen, welches auch als Räumer bezeichnet wird. Beispielsweise kann das Reinigungselement 12 als ein Eisschaber ausgebildet sein.

Der Wärmetauscher 13 weist eine Reinigungsvorrichtung 10 auf, welche eine im Inneren der Kühlwendel 2 befindliche, in eine axiale Richtung 100 verlaufende Gewindespindel 3 aufweist. Die Gewindespindel 3 wird über ein Kupplungselement 30 angetrieben und ist in einer Lagerstelle gelagert, die vorzugsweise als Axial-/Radial-Mischlager 5 ausgeführt ist. Am anderen Ende der Gewindespindel 3 kann diese in einer radialen Lagerstelle, die vorzugsweise als Gleitlagerbuchse ausgeführt ist, gelagert sein (nicht gezeigt). An dem anderen Ende des Wärmetauschers 13 kann außerdem ein thermisch entkoppeltes Kondensatreservoir sowie ein Heizelement zur Erhitzung von Kondensat in dem Kondensatreservoir vorhanden sein, um das durch das Reinigungselement 12 dort hin beförderte Kondensat zu schmelzen und abzuführen.

Durch ein Drehen der Gewindespindel 3 wird das Reinigungselement 12 auf der Gewindespindel 3 entlang der Kühlwendel 2 in axialer Richtung verschoben. Im vorliegenden Beispiel wird eine Gewindespindel 3 beispielsweise mit Trapezprofil eingesetzt. Eine Umkehr der Bewegungsrichtung des Räumers 12 setzt eine Umkehr der Rotationsrichtung der Gewindespindel 3 voraus.

Das Zylinderrohr bzw. die Kühlwendel 2 ist dabei an der Innenwand 2a mit einem Schmierstoff beschichtet, welcher dazu dient, die Reibung zwischen dem Reinigungselement 12 und der Kühlwendel 2, welche eine erste Kontaktfläche bilden, zu reduzieren. Der Schmierstoff weist erfindungsgemäß Polytetrafluorethylen, Graphit und Molybdänsulfid auf. Alternativ oder zusätzlich kann die der Innenwand 21a des Zylinderrohrs bzw. der Kühlwendel 2 zugewandte Außenseite des Reinigungselements 12 mit dem Schmierstoff beschichtet sein. Ferner ist auch das Außengewinde der Gewindespindel 3 und/oder das Innengwinde des Reinigungselements 12 mit dem Schmierstoff beschichtet, um auch an dieser Kontaktstelle die Reibung zu reduzieren.

Im Betrieb des Wärmetauschers 13 wird über eine beidseitige Arbeitsmedium-Eintrittsöffnung 14 beispielsweise feuchtes, verschmutztes Arbeitsmedium in den Zwischenraum zwischen Gewindespindel 3 und zwischen Kühlwendel 2 bzw. in den Innenraum des Zylinderrohrs geführt und strömt in axialer Richtung 100 zu der Arbeitsmedium-Austrittsöffnung (nicht gezeigt) am anderen Ende des Wärmetauschers 13. Das Arbeitsmedium strömt auf der Innenfläche der hohlzylindrischen Kühlwendel 2 entlang der axialen Richtung 100. Über eine beidseitige Kühlmittel-Eintrittsöffnung 16 wird dem Raum zwischen Kühlwendel 2 und Außenzylinderrohr 1 Kühlmittel zugeführt, das zum anderen Ende des Wärmetauschers 13 fließt und diesen durch die Kühlmittel-Austrittsöffnung (nicht gezeigt) verlässt. Das Kühlmittel strömt dabei in dem zwischen Außenzylinderrohr 1 und Kühlwendel 2 gebildeten Kanal 23 spiralförmig in axialer Richtung. Das Kühlmittel entzieht der Kühlwendel 2 Wärme, sodass wiederum dem Arbeitsmedium Wärme entzogen wird.

Durch die unterschiedlichen Druckverhältnisse zwischen dem Kühlmedium, beispielsweise Stickstoff bei maximal 10 bar, und dem Arbeitsmedium, hier CNG mit Begleitstoffen unter anderem von Stickstoff von 4 bis 220 bar, kann Stickstoff als Begleitstoff bei hohem Druck (bspw. bei 10 bar) durch Flüssigstickstoff bei niedrigem Druck (bspw. bei 1 bar), bedingt durch die unterschiedlichen druckabhängigen Phasenübergänge zum Verflüssigen gebracht und abgeschieden werden. Der hier vorgeschlagene Wärmetauscher 13 kann somit auch zur Verflüssigung von Stickstoff eingesetzt werden.

Zum Zwecke der Reinigung der Wärmeübertragungsflächen, beispielsweise von Wasser bzw. Eis in der ersten Stufe bzw. von höheren Kohlenwasserstoffen, CO₂ und/oder weiteren Begleitstoffen, wird die Gewindespindel 3 von einem Antriebselement über das Kupplungselement in Drehung versetzt. Das Reinigungselement 12, das in das Gewinde der Gewindespindel 3 eingreift und dadurch eine zweite Kontaktfläche bildet, wird hierdurch in eine Translationsbewegung in axiale Richtung versetzt. Durch den an den beiden Kontaktflächen bereitgestellten Schmierstoff kann die Bewegung des Reinigungselements 12 reibungsarm erfolgen. Auf seinem Weg in axiale Richtung nimmt das Reinigungselement 12 die genannten auskondensierten Begleitstoffe mit. Diese werden bei Erreichen des Kondensatreservoirs am anderen Ende des Wärmetauschers in das selbige geschoben.

Es sei darauf hingewiesen, dass der hier erläuterte Wärmetauscher 13 nicht nur für die Erdgasverflüssigung, sondern für eine Vielzahl industrieller Anwendungen mit entsprechenden Arbeitsmedien adaptierbar und einsetzbar ist. Die Reinigungsvorrichtung 10 und/oder das Reinigungselement 12 können als wenig komplexe Austauschteile an die Bedürfnisse der jeweiligen Einsatzgebiete angepasst und im Schadensfall rasch ersetzt werden.

Figur 2 zeigt ein Zylinderrohr eines Wärmetauschers 13, welches als eine Kühlwendel 2 ausgebildet ist, gemäß einer bevorzugten Ausführungsform. Dabei ist erkennbar, dass der Kanal 23 durch eine entsprechende Kühlwendel 2 auf der Außenfläche der Kühlwendel 2 erzeugt wird. Die Innenfläche bzw. Innenwand 2a der hohlzylindrischen Kühlwendel 2 weist Führungsnuten 22 auf. Diese wenigstens eine Führungsnut 22 dient der Führung eines Reinigungselements oder Räumers 12 und ist gemäß dieser bevorzugten Ausführungsform mit erfindungsgemäßem Schmierstoff beschichtet, so dass das Reinigungselement 12 möglichst reibungsarm durch die Kühlwendel 2 bzw. durch die Führungsnuten 22 bewegt werden kann.

Figur 3 zeigt ein Reinigungselement 12 gemäß einer bevorzugten Ausführungsform, wie es in dem Wärmetauscher 13 zum Einsatz kommen kann. Dargestellt sind die Außennuten 122 des Reinigungselements 12, die den Führungsnuten 22 der Kühlwendel 2 entsprechen und in diese eingreifen. Das Innengewinde 121 des Reinigungselements 12 entspricht dem Gewinde der Gewindespindel 3. Das Reinigungselement 12 weist Aussparungen bzw. Einfräsungen 123 auf. Durch letztere enthält das Reinigungselement 12 "Zähne" bzw. "Klauen", die vermeiden, dass sich Ablagerungen im Gewinde ansammeln und zu einem Blockieren des Reinigungselements 12 führen. Die Ablagerungen können nämlich durch die Aussparungen bzw. Einfräsungen 123 in den Zwischenraum eintreten und bei vertikaler Lage des Wärmetauschers 13 nach unten Richtung Kondensatreservoir fallen. Weiterhin dient der in Bewegungsrichtung des Abreinigens sich vergrößernde Innendurchmesser des Räumers 12 zum leichteren Einführen in die verunreinigte Gewindespindel bei Beginn des Reinigungsprozesses. Das Reinigungselement 12 ist gemäß dieser bevorzugten Ausführungsform mit einer Oberflächenbeschichtung versehen, welche aus einer wasserstoffhaltigen, amorphen Kohlenstoffschichtbesteht. Ferner besteht die Beschichtung aus wasserstofffreien, amorphen Kohlenstoffschichten, in denen der sp³-hybridisierte Kohlenstoffbindungsanteil höher ist als in den wasserstoffhaltigen Beschichtungen. Die Oberflächenbeschichtung kann sich dabei auf die Außenfläche und/oder die Außennuten 122 und/oder das Innengewinde 121 beschränken oder auf dem gesamten Reinigungselement 12 ausgebildet sein. Durch die Oberflächenbeschichtung kann die Reibung zwischen dem Innengewinde 121 und der Gewindestange 3 und/oder zwischen der Außenfläche des Reinigungselements und der Innenwand 2a der Kühlwendel 2 reduziert werden. Optional können die Außenfläche des Reinigungselements 12 und/oder das Innengewinde 121 mit erfindungsgemäßem Schmierstoff versehen sein, um die Reibung noch weiter zu reduzieren.

### Bezugszeichen

- 1: Außenzylinderrohr
- 2: Kühlwendel
- 2a: Innenwand der Kühlwendel
- 3: Gewindespindel
- 5: Axial-/Radial-Mischlager
- 10: Reinigungsvorrichtung
- 12: Reinigungselement
- 13: Wärmetauscher
- 14: Arbeitsmedium-Eintrittsöffnung
- 16: Kühlmitteleintrittsöffnung
- 21: Wendel auf der Außenfläche der Kühlwendel
- 22: Führungsnut
- 23: Kanal der Kühlwendel
- 30: Kupplungselement

- 100: axiale Richtung

- 121: Innengewinde des Reinigungselements
- 122: Außennut des Reinigungselements
- 123: Einfräsung

## Patentansprüche

1. Verwendung eines Schmierstoffs, umfassend zumindest 30% Polytetrafluorethylen, zumindest 0,5% Graphit, und zumindest 0,5% Molybdändisulfid, **dadurch gekennzeichnet, dass** der Schmierstoff bei Temperaturen zwischen 0K und 273K zur Reibungsreduktion für eine Reinigungsvorrichtung (10) eines zum Kühlen und/oder Verflüssigen von Gasen dienenden Wärmetauschers (13) eingesetzt wird.

2. Verwendung eines Schmierstoffs gemäß Anspruch 1, **dadurch gekennzeichnet, dass** der Schmierstoff höchstens 99% Polytetrafluorethylen und/oder höchstens 50% Graphit und/oder höchstens 50% Molybdändisulfid umfasst.

3. Verwendung eines Schmierstoffs gemäß Anspruch 1 oder 2, **dadurch gekennzeichnet, dass** der Schmierstoff zumindest 80% und höchstens 99% Polytetrafluorethylen umfasst, und/oder wobei der Schmierstoff zumindest 0,5 % und höchstens 2% Graphit umfasst, und/oder wobei der Schmierstoff zumindest 0,5% und höchstens 2% Molybdändisulfid umfasst.

4. Wärmetauscher (13) zum Betrieb bei Temperaturen zwischen 0K und 273K, aufweisend:
- ein Zylinderrohr;
- eine Reinigungsvorrichtung (10) mit einer koaxial im ersten Zylinderrohr verlaufenden Gewindespindel (3), wobei auf der Gewindespindel (3) ein Reinigungselement (12) derart angebracht ist, dass durch Drehung der Gewindespindel (3) das Reinigungselement (12) in axialer Richtung (100) entlang der Gewindespindel (3) in dem Zylinderrohr verschiebbar ist;
**dadurch gekennzeichnet, dass** eine erste Kontaktfläche zwischen dem Reinigungselement (12) und einer Innenwand (2a) des Zylinderrohrs und/oder eine zweite Kontaktfläche zwischen dem Reinigungselement (12) und der Gewindespindel (3) zumindest teilweise mit einem gemäß einem der Anspruch 1 bis 3 verwendeten Schmierstoff beschichtet sind.

5. Wärmetauscher (13) gemäß Anspruch 4, wobei das Zylinderrohr an der Innenwand (2a) zumindest eine Führungsnut (22) aufweist und wobei die erste Kontaktfläche zumindest teilweise durch die Führungsnut (22) gebildet wird.

6. Wärmetauscher (13) gemäß Anspruch 4 oder 5, wobei die Gewindespindel (3) ein Außengewinde und das Reinigungselement (12) ein Innengewinde (121) aufweisen, welche zumindest teilweise die zweite Kontaktfläche bilden.

7. Wärmetauscher (13) gemäß einem der Ansprüche 4 bis 6, wobei eine Schichtdicke des Schmierstoffs an der ersten Kontaktfläche und/oder an der zweiten Kontaktfläche zumindest 20 µm und höchstens 200 µm, vorzugsweise zumindest 50 µm und höchstens 100 µm, beträgt.

8. Wärmetauscher (13) gemäß einem der Ansprüche 4 bis 7, wobei das Reinigungselement (12) zumindest teilweise eine Kohlenstoff umfassende Oberflächenbeschichtung aufweist.

9. Wärmetauscher (13) gemäß Anspruch 8, wobei die Oberflächenbeschichtung eine wasserstoffhaltige, amorphe Kohlenstoffschicht aufweist.

10. Wärmetauscher (13) gemäß Anspruch 8, wobei die Oberflächenbeschichtung eine wasserstofffreie, amorphe Kohlenstoffschicht aufweist die aus mehr als 50% sp³-hybridisiertem Kohlenstoff besteht.

## Claims

1. Use of a lubricant comprising at least 30% polytetrafluoroethylene, at least 0.5% graphite, and at least 0.5% molybdenum disulfide,
**characterized in that** the lubricant is used at temperatures between 0 K and 273 K for friction reduction for a cleaning device (10) of a heat exchanger (13) used for cooling and/or liquefying gases.

2. Use of a lubricant according to claim 1, **characterized in that** the lubricant comprises at most 99% polytetrafluoroethylene and/or at most 50% graphite and/or at most 50% molybdenum disulfide.

3. Use of a lubricant according to either claim 1 or claim 2,
**characterized in that** the lubricant comprises at least 80% and at most 99% polytetrafluoroethylene, and/or the lubricant comprising at least 0.5% and at most 2% graphite, and/or the lubricant comprising at least 0.5% and at most 2% molybdenum disulfide.

4. Heat exchanger (13) for operation at temperatures between 0 K and 273 K, comprising:
- a cylinder tube;
- a cleaning device (10) having a threaded spindle (3) which extends coaxially in the first cylinder tube, a cleaning element (12) being attached to the threaded spindle (3) in such a way that the cleaning element (12) can be moved in the axial direction (100) along the threaded spindle (3) in the cylinder tube by rotating the threaded spindle (3);
**characterized in that** a first contact surface between the cleaning element (12) and an inner wall (2a) of the cylinder tube and/or a second contact surface between the cleaning element (12) and the threaded spindle (3) are at least partially coated with a lubricant used according to any of claims 1 to 3.

5. Heat exchanger (13) according to claim 4, wherein the cylinder tube has at least one guide groove (22) on the inner wall (2a) and wherein the first contact surface is at least partially formed by the guide groove (22).

6. Heat exchanger (13) according to either claim 4 or claim 5, wherein the threaded spindle (3) has an external thread and the cleaning element (12) has an internal thread (121), which at least partially form the second contact surface.

7. Heat exchanger (13) according to any of claims 4 to 6, wherein a layer thickness of the lubricant on the first contact surface and/or on the second contact surface is at least 20 µm and at most 200 µm, preferably at least 50 µm and at most 100 µm.

8. Heat exchanger (13) according to any of claims 4 to 7, wherein the cleaning element (12) at least in part has a surface coating comprising carbon.

9. Heat exchanger (13) according to claim 8, wherein the surface coating has a hydrogen-containing, amorphous carbon layer.

10. Heat exchanger (13) according to claim 8, wherein the surface coating has a hydrogen-free, amorphous carbon layer consisting of more than 50% sp³-hybridized carbon.

## Revendications

1. Utilisation d'un lubrifiant, comprenant au moins 30 % de polytétrafluoroéthylène, au moins 0,5 % de graphite, et au moins 0,5 % de disulfure de molybdène, **caractérisée en ce que** le lubrifiant est utilisé à des températures entre 0K et 273K pour une réduction du frottement pour un dispositif de nettoyage (10) d'un échangeur de chaleur (13) servant au refroidissement et/ou à la liquéfaction de gaz.

2. Utilisation d'un lubrifiant selon la revendication 1, **caractérisée en ce que** le lubrifiant comprend au plus 99 % de polytétrafluoroéthylène et/ou au plus 50 % de graphite et/ou au plus 50 % de disulfure de molybdène.

3. Utilisation d'un lubrifiant selon la revendication 1 ou 2,
**caractérisée en ce que** le lubrifiant comprend au moins 80 % et au plus 99 % de polytétrafluoroéthylène, et/ou dans laquelle le lubrifiant comprend au moins 0,5 % et au plus 2 % de graphite, et/ou dans laquelle le lubrifiant comprend au moins 0,5 % et au plus 2 % de disulfure de molybdène.

4. Échangeur de chaleur (13) destiné à être utilisé à des températures entre 0K et 273K, présentant :
- un tube cylindrique ;
- un dispositif de nettoyage (10) comportant une broche filetée (3) s'étendant de manière coaxiale dans le premier tube cylindrique, dans lequel un élément de nettoyage (12) est monté sur la broche filetée (3) de telle sorte que par la rotation de la broche filetée (3), l'élément de nettoyage (12) peut être déplacé dans la direction axiale (100) le long de la broche filetée (3) dans le tube cylindrique ;
**caractérisé en ce qu'**une première surface de contact entre l'élément de nettoyage (12) et une paroi interne (2a) du tube cylindrique et/ou une seconde surface de contact entre l'élément de nettoyage (12) et la broche filetée (3) sont au moins partiellement revêtues d'un lubrifiant utilisé selon l'une des revendications 1 à 3.

5. Échangeur de chaleur (13) selon la revendication 4, dans lequel le tube cylindrique présente, sur la paroi interne (2a), au moins une fente de guidage (22) et dans lequel la première surface de contact est formée au moins partiellement par la fente de guidage (22).

6. Échangeur de chaleur (13) selon la revendication 4 ou 5, dans lequel la broche filetée (3) présente un filetage externe et l'élément de nettoyage (12) présente un filetage interne (121), qui forment au moins partiellement la seconde surface de contact.

7. Échangeur de chaleur (13) selon l'une des revendications 4 à 6, dans lequel une épaisseur de couche du lubrifiant sur la première surface de contact et/ou sur la seconde surface de contact est d'au moins 20 µm et d'au plus 200 µm, de préférence d'au moins 50 µm et d'au plus 100 µm.

8. Échangeur de chaleur (13) selon l'une des revendications 4 à 7, dans lequel l'élément de nettoyage (12) présente au moins partiellement un revêtement de surface comprenant du carbone.

9. Échangeur de chaleur (13) selon la revendication 8, dans lequel le revêtement de surface présente une couche de carbone amorphe contenant de l'hydrogène.

10. Échangeur de chaleur (13) selon la revendication 8, dans lequel le revêtement de surface présente une couche de carbone amorphe dépourvue d'hydrogène qui est constituée de plus de 50 % de carbone hybridé en sp³.
